# EUROPÄISCHE PATENTSCHRIFT

(11) **EP 3 823 496 B1**
(45) Veröffentlichungstag und Bekanntmachung des Hinweises auf die Patenterteilung: **25.10.2023**
(21) Anmeldenummer: 19759318.9
(22) Anmeldetag: 20.08.2019
(51) Int. Cl.: A47B 77/02, A47B 88/944, E06B 3/50, E06B 5/00

(54) **KÜCHENMÖBEL MIT SPEZIELLEM VERSCHLUSSELEMENT**
KITCHEN FURNITURE ITEM HAVING A SPECIAL CLOSURE ELEMENT
MEUBLE DE CUISINE ÉQUIPÉ D'UN ÉLÉMENT DE FERMETURE SPÉCIAL

(30) Priorität: 20.08.2018 DE 102018120224
(43) Veröffentlichungstag der Anmeldung: 26.05.2021
(73) Patentinhaber: Bulthaup GmbH & Co. KG, 84155 Bodenkirchen (DE)
(72) Erfinder: ECKERT, Marc Oliver, 84155 Bodenkirchen (DE)
(74) Vertreter: Herrmann, Uwe
(86) Internationale Anmeldenummer: PCT/EP2019/072252
(87) Internationale Veröffentlichungsnummer: WO 2020/038933

(56) Entgegenhaltungen:
- KR-A- 20100 010 213

## Beschreibung

Die Erfindung betrifft ein Küchenmöbel mit einem speziellen Verschlusselement.

Aus dem Stand der Technik sind diverse Küchenmöbel bekannt, die der Aufbewahrung von Küchenutensilien wie beispielsweise Küchenmessern, Besteck, Tellern, Töpfen oder dergleichen dienen. Um einen überladenen optischen Eindruck zu vermeiden und zudem Staubanhäufung in den Ablagebereichen zu vermeiden, sind die Ablagebereiche häufig von einem Korpus umschlossen und weisen eine frontseitige Zugangsöffnung auf, die anhand eines plattenförmigen Verschlusselements abgedeckt ist, das in einer Frontalebene des Korpus liegt und von einem Benutzer reversibel geöffnet und verschlossen werden kann.

Was die plattenförmigen Verschlusselemente betrifft, so sind unterschiedlichste Varianten bekannt. Die mit Abstand am häufigsten eingesetzten Verschlusselemente umfassen Schwenkklappen, Schwenktüren und Schubladenfronten.

Ein gattungsgemäßes Möbel ist zum Beispiel in KR2010 0010213 A offenbart.

Aufgabe der Erfindung ist es, ein neues Konzept bereitzustellen, um Ablagebereiche von Küchenmöbeln in praktischer Weise zu verschließen.

Vor diesem Hintergrund betrifft die Erfindung ein Küchenmöbel mit einem Korpus und einem von dem Korpus zumindest teilweise umschlossenen Innenraum, wobei der Innenraum eine frontseitige Zugangsöffnung hat, die anhand eines plattenförmigen Verschlusselements abgedeckt ist, das in einer Frontalebene des Korpus liegt und von einem Benutzer reversibel geöffnet und verschlossen werden kann, wobei das Verschlusselement ein plattenförmiges Schwenkteil und ein ebenfalls plattenförmiges Zugteil umfasst, und wobei eine horizontale Kante des Schwenkteils entlang einer horizontalen Kante des Zugteils verläuft und die Teile an diesen gemeinsamen Kanten derart miteinander verbunden sind, dass das Schwenkteil zur Öffnung eines ersten Abschnitts des Innenraums so um eine horizontale Achse geschwenkt werden kann, dass es an der Vorderseite des Zugteils anliegt, dadurch gekennzeichnet, dass ein Dämpfer vorgesehen ist, um die Schwenkbewegung des Schwenkteils zu bremsen, und der Korpus einen Drucköffnungsbeschlag umfasst, um das Schwenkteil und/oder das Zugteil aus der geschlossenen Position zu lösen.

Ein erster Abschnitt des Innenraums kann also durch ein Verschwenken des Schwenkteils um eine horizontale Achse erreicht werden. Das Verschwenken erfolgt dabei vorzugsweise um genau 180°, sodass die zuvor parallelen Frontflächen der Teile nach dem Verschwenken wieder parallel aneinander liegen. Eine Besonderheit der Erfindung liegt dabei insbesondere darin, dass das Schwenkteil am Zugteil schwenkbar gelagert ist, und nicht etwa am Korpus.

Das Küchenmöbel kann mehrere Innenraumabschnitte bzw. Innenräume aufweisen, wobei nur einer der Abschnitte bzw. Innenräume anhand des erfindungsgemäß ausgebildeten Verschlusselements verschlossen ist. Das Verschlusselement kann neben den beiden Teilen, d.h., neben dem Schwenkteil und dem Zugteil auch noch weitere plattenförmige Abschnitte aufweisen. Bevorzugt ist es aber, dass das Verschlusselement aus diesen beiden plattenförmigen Abschnitten und den korrespondierenden Montageelementen besteht.

Geeignete Elemente zur Anlenkung des Schwenkteils am Zugteil umfassen Scharniere, Steckachsen oder andere bekannte Elemente.

Bevorzugt ist, dass das Zugteil an einem Auszug befestigt ist und zur Öffnung eines zweiten Abschnitts des Innenraums translatorisch vom Korpus gezogen werden kann. Ein zweiter Abschnitt des Innenraums kann also durch ein Ausziehen des Zugteils erreicht werden, wobei an diesem Zugteil bereits das Schwenkteil frontal anliegt. Die Öffnungssequenz erfolgt also notwendigerweise in der Reihenfolge, dass zuerst durch Verschwenken des Schwenkteils ein erster Abschnitt des Innenraums geöffnet wird, bevor durch Ausziehen des Zugteils ein zweiter Abschnitt des Innenraums geöffnet wird.

Geeignete Elemente zur Anlenkung des Zugteils am Korpus umfassen Auszugschienen oder andere bekannte Elemente.

Vorzugsweise sind sowohl das Schwenkteil als auch das Zugteil grifflos ausgebildet, um ein ebenes Aufliegen der Front des Schwenkteils an der Front des Zugteils nicht zu beeinträchtigen.

Bei dem Zugteil kann es sich um eine Frontplatte einer Schublade handeln, die ferner einen gemeinsam mit dem Zugteil ausziehbaren Boden und gegebenenfalls Seitenwände und/oder eine Rückwand aufweist. Die Schublade kann unterteilt sein und mehrere Fächer aufweisen.

Weiterhin bevorzugt ist, dass das Zugteil unterhalb des Schwenkteils liegt. Das Schwenkteil wird also in dieser Variante zum Öffnen des ersten Abschnitts des Innenraums nach unten geschwenkt. Der erste Innenraumabschnitt liegt oberhalb des zweiten Innenraumabschnitts. Dies hat den Vorteil, dass das Schwenkteil nicht von selbst in die geschlossene Position zurückfallen kann, sondern dass die Schwerkraft vielmehr darauf hinwirkt, dass das Schwenkteil im aufgeschwenkten Zustand verweilt, bis es wieder zugeschwenkt wird.

Erfindungsgemäß ist ein Dämpfer vorgesehen, um die Schwenkbewegung des Schwenkteils zu bremsen. So wird verhindert, dass das Schwenkteil nach Beginn der Schwenkbewegung beschleunigt und beim Öffnen oder Schließen, je nach dem, ob es oben oder unten liegt, mit großer Geschwindigkeit am Endpunkt aufschlägt.

Es kann vorgesehen sein, dass das Schwenkteil so gelagert ist, dass es auch eine horizontale Position einnehmen kann und dort stabil gehalten ist. So kann es als Ablage unterhalb des ersten Innenraumabschnitts dienen, sofern das Zugteil unterhalb des Schwenkteils liegt.

Das Schwenkteil und der Korpus können korrespondierende Paare an Haltemitteln aufweisen, um das Schwenkteil so in der geschlossenen Position zu halten, dass es lediglich durch zusätzliche Krafteinwirkung aus der geschlossenen Position gezogen werden kann. Geeignete Haltemittel umfassen beispielsweise korrespondierende Paare an Magneten bzw. magnetisierbaren Elementen oder korrespondierende Teile einer lösbaren Steckverbindung. Dies ist insbesondere wichtig, sofern das Schwenkteil oberhalb des Zugteils liegt, um ein ungewolltes Aufschwenken aufgrund der Schwerkrafteinwirkung zu verhindern.

Auch das Zugteil und der Korpus können korrespondierende Paare an Haltemitteln aufweisen, um das Zugteil so in der geschlossenen Position zu halten, dass es lediglich durch zusätzliche Krafteinwirkung aus der geschlossenen Position gezogen werden kann. Geeignete Haltemittel umfassen beispielsweise wiederum korrespondierende Paare an Magneten bzw. magnetisierbaren Elementen oder korrespondierende Teile einer lösbaren Steckverbindung. So wird ein ungewolltes Öffnen des Zugteils verhindert.

Letztlich können auch das Schwenkteil und das Zugteil korrespondierende Paare an Haltemitteln aufweisen, um die Front des geöffneten Schwenkteils so an der Front des Zugteils zu halten, dass es lediglich durch zusätzliche Krafteinwirkung wieder aus der vollständig geöffneten Position gezogen werden kann. Geeignete Haltemittel umfassen beispielsweise wiederum korrespondierende Paare an Magneten bzw. magnetisierbaren Elementen oder korrespondierende Teile einer lösbaren Steckverbindung. Sofern auch Zugteil und Korpus korrespondierende Paare an Haltemitteln aufweisen, so sind die das Schwenkteil und das Zugteil aneinander haltenden Haltemittel vorzugsweise schwächer ausgebildet, um bei einem Lösen der Front des geöffneten Schwenkteils von der Front des Zugteils nicht ungewollt das Zugteil vom Korpus zu lösen.

Erfindungsgemäß ist vorgesehen, dass der Korpus einen Drucköffnungsbeschlag umfasst, um das Schwenkteil und/oder das Zugteil aus der geschlossenen Position zu lösen. Solche Drucköffnungsbeschläge werden oftmals auch als Pushto-Open-Beschläge bezeichnet. Durch einen kurzen Druckimpuls auf die Front des Verschlusselements wird ein Stößel des Beschlags aktiviert und drückt das Verschlusselement nach vorne. So können die Öffnungsbewegung des Schwenkteils und/oder die translatorische Öffnungsbewegung des Zugteils durch einen Druckimpuls auf die Front des jeweiligen Teils initiiert werden. Dies begünstigt eine grifflose Ausgestaltung.

Im ersten Abschnitt des Innenraums kann wenigstens ein Auszug, vorzugsweise wenigstens eine Schublade angeordnet sein, der bzw. die nach Öffnen des Schwenkteils zugänglich wird. In derartigen Schubladen können beispielsweise diverse Küchenutensilien wie Küchenmesser, Besteck etc. gelagert werden.

Der zweite Innenraumabschnitt kann beispielsweise zur Lagerung von Tellern oder Töpfen genützt werden.

Bei dem Küchenmöbel kann es sich beispielsweise um ein Sideboard handeln, dessen Oberfläche durch eine flache Arbeits- oder Ablageplatte gebildet wird.

Ein erfindungsgemäßes Küchenmöbel kann horizontal oder vertikal angeordnet sein. Ebenso ist eine liegende Ausrichtung eines erfindungsgemäßen Küchenmöbels denkbar, in welcher das Verschlusselement vorzugsweise an einer Oberseite des Küchenmöbels angeordnet ist. Letztendlich ist die Anordnung eines erfindungsgemäßen Küchenmöbels variabel und kann flexibel an eine jeweilige Anwendung angepasst werden.

Weitere Einzelheiten und Vorteile der Erfindung ergeben sich aus dem nachfolgend anhand der Figuren diskutierten Ausführungsbeispiel. In den Figuren zeigen:
- Figur 1:: eine perspektivische Ansicht eines erfindungsgemäßen Küchenmöbels mit geschlossenem Verschlusselement;
- Figur 2:: Ansichten zur Illustration eines Teilablaufs beim Öffnen des Verschlusselements dieses Küchenmöbels; und
- Figur 3:: Ansichten zur Illustration eines weiteren Teilablaufs beim Öffnen des Verschlusselements dieses Küchenmöbels.

In Figur 1 wird ein erfindungsgemäßes Küchenmöbel in Form eines Sideboards 10 gezeigt. Das Sideboard 10 umfasst einen Korpus, der einen Innenraum mit mehreren Ablagebereichen umschließt, wie in weiterer Folge noch im Detail erläutert werden wird. Die Oberseite des Korpus wird durch eine flache Arbeits- oder Ablageplatte 11 gebildet.

An der Front des Korpus befindet sich eine vertikale Verschlussplatte 20, die sich aus einem Oberteil 21 und einem Unterteil 22 zusammensetzt. Beide Teile 21 und 22 sind gleich dimensioniert und haben die Form länglicher Platten, die in einer vertikalen Ebene ausgerichtet sind und quer liegen. Die Teile 21 und 22 liegen entlang einer gemeinsamen, horizontalen Längskante aneinander an, wobei die horizontale Unterkante des Oberteils 21 entlang der horizontalen Oberkante des Unterteils 22 verläuft.

Das Oberteil 21 ist an dieser gemeinsamen Kante anhand von Scharnieren derart am Unterteil 22 angelenkt, dass es zur Öffnung eines oberen Abschnitts 31 des Innenraums so um eine an der gemeinsamen Kante verlaufenden Horizontalachse um 180° nach unten geschwenkt werden kann, dass seine flache Front auf der ebenfalls flachen Front des Unterteils 22 aufliegt. Dieser Vorgang ist in Figuren 2a-2f illustriert.

Um ein ungewolltes Aufschwenken des Oberteils 21 bereits aufgrund der Schwerkrafteinwirkung zu verhindern, umfassen das Oberteil 21 und der Korpus korrespondierende Paare an Magnetelementen, um das Oberteil 21 in Abwesenheit einer zusätzlichen Krafteinwirkung der geschlossenen Position zu halten.

Das Oberteil 21 ist grifflos ausgebildet, um ein ebenes Aufliegen von dessen Front an der Front des ebenfalls grifflos ausgebildeten Unterteils 22 nicht zu beeinträchtigen. Um dem Benutzer ein Öffnen des Oberteils 21 zu ermöglichen, umfasst der Korpus einen Drucköffnungsbeschlag, der in Reaktion auf einen kurzen Druckimpuls auf die Front des Oberteils 21 dieses nach vorne drückt und die Rückhaltekraft der korrespondierenden Magnetelemente überwindet.

Um die Schwenkbewegung des Oberteils 21 zu bremsen und zu verhindern, dass das Oberteil 21 nach Überwindung der Rückhaltekraft der korrespondierenden Magnetelemente ruckartig nach unten klappt, ist ein Dämpfer vorgesehen, welcher eine der Schwerkraft entgegenwirkende Bremskraft auf das Oberteil 21 ausübt und so eine gleichbleibend langsame Bewegung des Oberteils 21 beim Aufschwenken sicherstellt.

Innerhalb des oberen Innenraumabschnitts 31, der bei dem Aufklappen des Oberteils 21 freigegeben wird, befinden sich mehrere Schubladen 41 zur Lagerung von kleineren Küchenutensilien wie beispielsweise Küchenmesser, Besteck oder dergleichen. Die Schubladen 41 selbst sind ebenfalls grifflos ausgebildet und können durch Hintergreifen der Oberkante der Schubladenfront geöffnet werden.

Das Unterteil 22 stellt die Frontplatte einer Schublade dar, die ferner einen Boden 52, linke und rechte Seitenwände 53 und eine Rückwand 54 aufweist. Die Schublade ist nicht unterteilt und weist einen großen Stauraum auf. Um die Schublade zu öffnen, kann das Unterteil 22, an dem das aufgeschwenkte Oberteil 21 anliegt, an der nun gemeinsamen nach oben gerichteten Kanten von Unterteil 22 und Oberteil 21 von einem Benutzer hintergriffen und ausgezogen werden. Dieser Vorgang ist in Figuren 3a-3c illustriert.

Die Schublade bestehend aus Unterteil 22, Boden 52, Seitenwänden 53 und Rückwand 54 kann zur Lagerung von größeren Küchenutensilien wie beispielsweise Tellern oder Töpfen genützt werden.

## Patentansprüche

1. Küchenmöbel (10) mit einem Korpus (11) und einem von dem Korpus (11) zumindest teilweise umschlossenen Innenraum, wobei
der Innenraum eine frontseitige Zugangsöffnung hat, die anhand eines plattenförmigen Verschlusselements (20) abgedeckt ist, das in einer Frontalebene des Korpus (11) liegt und von einem Benutzer reversibel geöffnet und verschlossen werden kann,
das Verschlusselement (20) ein plattenförmiges Schwenkteil (21) und ein ebenfalls plattenförmiges Zugteil (22) umfasst,
eine horizontale Kante des Schwenkteils (21) entlang einer horizontalen Kante des Zugteils (22) verläuft, und
die Teile an diesen gemeinsamen Kanten derart miteinander verbunden sind, dass das Schwenkteil (21) zur Öffnung eines ersten Abschnitts des Innenraums so um eine horizontale Achse geschwenkt werden kann, dass es an der Vorderseite des Zugteils (22) anliegt,
**dadurch gekennzeichnet, dass**
ein Dämpfer vorgesehen ist, um die Schwenkbewegung des Schwenkteils (21) zu bremsen, und
der Korpus (11) einen Drucköffnungsbeschlag umfasst, um das Schwenkteil (21) und/oder das Zugteil (22) aus der geschlossenen Position zu lösen.

2. Küchenmöbel (10) nach Anspruch 1, **dadurch gekennzeichnet, dass** das Zugteil (22) an einem Auszug befestigt ist und zur Öffnung eines zweiten Abschnitts des Innenraums translatorisch vom Korpus (11) gezogen werden kann.

3. Küchenmöbel (10) nach Anspruch 2, **dadurch gekennzeichnet, dass** es sich bei dem Zugteil (22) um eine Frontplatte einer Schublade handelt, die ferner einen gemeinsam mit dem Zugteil (22) ausziehbaren Boden und gegebenenfalls Seitenwände und/oder eine Rückwand aufweist.

4. Küchenmöbel (10) nach einem der vorhergehenden Ansprüche, **dadurch gekennzeichnet, dass** das Zugteil (22) unterhalb des Schwenkteils (21) liegt.

5. Küchenmöbel (10) nach einem der vorhergehenden Ansprüche, **dadurch gekennzeichnet, dass** das Schwenkteil (21) und der Korpus (11) korrespondierende Paare an Haltemitteln aufweisen, um das Schwenkteil (21) so in der geschlossenen Position zu halten, dass es lediglich durch zusätzliche Krafteinwirkung aus der geschlossenen Position gezogen werden kann.

6. Küchenmöbel (10) nach einem der vorhergehenden Ansprüche, **dadurch gekennzeichnet, dass** das Zugteil (22) und der Korpus (11) korrespondierende Paare an Haltemitteln aufweisen, um das Zugteil (22) so in der geschlossenen Position zu halten, dass es lediglich durch zusätzliche Krafteinwirkung aus der geschlossenen Position gezogen werden kann.

7. Küchenmöbel (10) nach einem der vorhergehenden Ansprüche, **dadurch gekennzeichnet, dass** das Schwenkteil (21) und das Zugteil (22) korrespondierende Paare an Haltemitteln aufweisen, um die Front des geöffneten Schwenkteils (21) so an der Front des Zugteils (22) zu halten, dass es lediglich durch zusätzliche Krafteinwirkung wieder aus der vollständig geöffneten Position gezogen werden kann.

8. Küchenmöbel (10) nach einem der vorhergehenden Ansprüche, **dadurch gekennzeichnet, dass** im ersten Abschnitt des Innenraums wenigstens ein Auszug, vorzugsweise wenigstens eine Schublade angeordnet ist, der bzw. die nach Öffnen des Schwenkteils (21) zugänglich wird.

## Claims

1. A piece of kitchen furniture (10) having a carcass (11) and an inner space at least partially surrounded by the carcass (11), wherein
the inner space has a front-side access opening that is covered by a board-like closure element (20) that is disposed in a frontal plane of the carcass (11) and can be reversibly opened and closed by a user,
the closure element (20) comprises a board-like pivot part (21) and a likewise board-like pulling part (22),
a horizontal edge of the pivot part (21) extends along a horizontal edge of the pulling part (22) and
the parts are connected to one another at these common edges such that the pivot part (21) can be pivoted about a horizontal axis to open a first section of the inner space such that it contacts the front side of the pulling part (22),
**characterized in that**
a damper is provided to brake the pivot movement of the pivot part (21), and
the carcass (11) comprises a press to open fitting to release the pivot part (21) and/or the pulling part (22) from the closed position.

2. A piece of kitchen furniture (10) in accordance with claim 1, **characterized in that** the pulling part (22) is fastened to a pullout and can be pulled from the carcass (11) in a translatory manner to open a second section of the inner space.

3. A piece of kitchen furniture (10) in accordance with claim 2, **characterized in that** the pulling part (22) is a front board of a drawer that further has a base that can be pulled out together with the pulling part (22) and optionally has side walls and/or a rear wall.

4. A piece of kitchen furniture (10) in accordance with one of the preceding claims, **characterized in that** the pulling part (22) is disposed below the pivot part (21).

5. A piece of kitchen furniture (10) in accordance with one of the preceding claims, **characterized in that** the pivot part (21) and the carcass (11) have corresponding pairs of holding means to hold the pivot part (21) in the closed position such that it can only be pulled out of the closed position by an additional effect of force.

6. A piece of kitchen furniture (10) in accordance with one of the preceding claims, **characterized in that** the pulling part (22) and the carcass (11) have corresponding pairs of holding means to hold the pulling part (22) in the closed position such that it can only be pulled out of the closed position by an additional effect of force.

7. A piece of kitchen furniture (10) in accordance with one of the preceding claims, **characterized in that** the pivot part (21) and the pulling part (22) have corresponding pairs of holding means to hold the front of the open pivot part (21) at the front of the pulling part (22) such that it can only be pulled out of the completely open position again by an additional effect of force.

8. A piece of kitchen furniture (10) in accordance with one of the preceding claims, **characterized in that** at least one pullout part, preferably at least one drawer, that becomes accessible after opening the pivot part (21), is arranged in the first section of the inner space.

## Revendications

1. Meuble de cuisine (10) avec un corps (11) et un espace intérieur au moins partiellement entouré par le corps (11),
l'espace intérieur ayant une ouverture d'accès frontale qui est recouverte au moyen d'un élément de fermeture (20) en forme de plaque qui se situe dans un plan frontal du corps (11) et qui peut être ouvert et fermé de manière réversible par un utilisateur,
l'élément de fermeture (20) comprenant une partie pivotante (21) en forme de plaque et une partie de traction (22) également en forme de plaque,
un bord horizontal de la partie pivotante (21) s'étendant le long d'un bord horizontal de la partie de traction (22), et
les parties étant reliées l'une à l'autre au niveau de ces bords communs de telle sorte que la partie pivotante (21) peut pivoter autour d'un axe horizontal pour ouvrir une première section de l'espace intérieur de telle sorte qu'elle s'applique contre le côté avant de la partie de traction (22),
**caractérisé en ce**
**qu'**un amortisseur est prévu afin de freiner le mouvement de pivotement de la partie pivotante (21), et
le corps (11) comprend une ferrure d'ouverture par pression afin de libérer la partie pivotante (21) et/ou la partie de traction (22) de la position fermée.

2. Meuble de cuisine (10) selon la revendication 1, **caractérisé en ce que** la partie de traction (22) est fixée à un élément d'extraction et peut être tirée en translation à partir du corps (11) pour ouvrir une deuxième section de l'espace intérieur.

3. Meuble de cuisine (10) selon la revendication 2, **caractérisé en ce que** la partie de traction (22) consiste en une plaque frontale d'un tiroir, qui présente en outre un fond pouvant être extrait conjointement avec la partie de traction (22) et éventuellement des parois latérales et/ou une paroi arrière.

4. Meuble de cuisine (10) selon l'une quelconque des revendications précédentes, **caractérisé en ce que** la partie de traction (22) est située en dessous de la partie pivotante (21).

5. Meuble de cuisine (10) selon l'une quelconque des revendications précédentes, **caractérisé en ce que** la partie pivotante (21) et le corps (11) présentent des paires correspondantes de moyens de retenue afin de maintenir la partie pivotante (21) dans la position fermée de telle sorte qu'elle ne peut être tirée de la position fermée que par l'action d'une force supplémentaire.

6. Meuble de cuisine (10) selon l'une quelconque des revendications précédentes, **caractérisé en ce que** la partie de traction (22) et le corps (11) présentent des paires correspondantes de moyens de retenue afin de maintenir la partie de traction (22) dans la position fermée de telle sorte qu'elle ne peut être tirée de la position fermée que par l'action d'une force supplémentaire.

7. Meuble de cuisine (10) selon l'une quelconque des revendications précédentes, **caractérisé en ce que** la partie pivotante (21) et la partie de traction (22) présentent des paires correspondantes de moyens de retenue afin de maintenir l'avant de la partie pivotante (21) ouverte sur l'avant de la partie de traction (22) de telle sorte qu'elle ne peut être retirée de la position complètement ouverte que par l'action d'une force supplémentaire.

8. Meuble de cuisine (10) selon l'une quelconque des revendications précédentes, **caractérisé en ce que** dans la première section de l'espace intérieur est agencé au moins un élément d'extraction, de préférence au moins un tiroir qui devient accessible après l'ouverture de la partie pivotante (21).
